# EUROPÄISCHE PATENTSCHRIFT

(11) **EP 2 944 225 B1**
(45) Veröffentlichungstag und Bekanntmachung des Hinweises auf die Patenterteilung: **01.11.2017**
(21) Anmeldenummer: 15450018.5
(22) Anmeldetag: 13.04.2015
(51) Int. Cl.: A47C 13/00, A47C 17/165, A47B 85/06

(54) **VERWANDLUNGSMÖBEL**
CONVERTIBLE FURNITURE
MEUBLE TRANSFORMABLE

(30) Priorität: 15.05.2014 AT 3542014
(43) Veröffentlichungstag der Anmeldung: 18.11.2015
(73) Patentinhaber: Joka-Werke Johann Kapsamer GmbH & Co. KG, 4690 Schwanenstadt (AT)
(72) Erfinder: Schoissengeyer, Manfred, 4846 Redlham (AT)
(74) Vertreter: Rippel, Andreas

(56) Entgegenhaltungen:
- AT-B- 165 425
- DE-U1- 20 101 277
- DE-U1-202005 000 527

## Beschreibung

Die Erfindung bezieht sich auf ein Verwandlungsmöbel mit wenigstens zwei, vorzugsweise mindestens teilweise gepolsterten zueinander schwenkbaren Elementen und einem Möbelgestell.

Bekannte Verwandlungsmöbel benötigen zu der Durchführung des Schwenkens der Elemente Beschläge, welche meist aus Metall bestehen.

Nun gibt es Menschen, die eine Abneigung gegen Metall haben, wobei eine solche Phobie zwar meist nicht erklärbar ist, aber sie ist vorhanden.

Überdies können durch Metallbeschläge Unfälle, z.B. durch Quetschen von Fingern passieren, obwohl von den Herstellern schon sehr viel in Richtung Unfallverhütung getan wurde.

Die Erfindung hat es sich daher zum Ziel gesetzt ein Verwandlungsmöbel zu schaffen, bei dem für die Schwenkbewegung der Elemente keine Beschläge erforderlich sind.

Erreicht wird dies dadurch, dass jeweils zwei Elemente über Bänder miteinander verbunden sind, von denen ein Teil vom Ende des einen Elementes über dessen Oberfläche zu einem Ende des anderen Elementes und ein anderer Teil vom Ende des anderen Elementes über dessen Oberfläche zu einem Ende des einen Elementes verläuft, wobei ein Element ausziehbar auf dem Möbelgestell liegt und ein Zusatzelement angeordnet ist, das in der Sitzstellung des Möbels hinter dem die Rückenlehne bildenden zweiten Element aufrecht steht und in der Liegestellung anschließend an das ausgezogene Element liegt.

Derartige Verbindungen sind bei klappbaren Kisten und Steigen bekannt und werden dort (AT PS 165425) als "Kreuzbandgelenk" bezeichnet. Aus der DE 20 2005 000 527 U1 ist die Verwandlung eines Kreuzbandgelenkes bei zwei beweglich verbundenen Sitzpolstern bekannt, die zum Liegen, Sitzen und zum Spielen geeignet sind. Ein Möbelgestell ist dabei nicht vorgesehen.

Um eine symmetrische Belastung eines erfindungsgemäßen Verwandlungsmöbels zu erreichen ist es zweckmäßig, dass ein Band auf den beiden Elementen mittig angeordnet ist und das andere Band, aufgeteilt in zwei Teile, beidseitig des einen Bandes verläuft.

Nachstehend ist die Erfindung an Hand der Zeichnungen näher beschrieben, in denen ein Ausführungsbeispiel der Erfindung dargestellt ist, auf welches die Erfindung jedoch keineswegs beschränkt ist. Dabei zeigen:
Fig. 1 bis 6 schematisch die beiden schwenkbaren Elemente des Verwandlungsmöbels bei ihrer Umwandlung;
Fig. 7 ein Verwandlungsmöbel in schaubildlicher Ansicht in seiner Sitzstellung;
Fig. 8 das Verwandlungsmöbel nach Fig. 7 ebenfalls in schaubildlicher Darstellung in der Liegestellung;

In den Fig. 1 bis 6 sind schematisch die schwenkbaren Elemente eines Verwandlungsmöbels bei seiner Umwandlung von einer Sitzstellung in eine Schlafstellung gezeigt.

Es sind zwei Polsterelemente 1 und 2 vorgesehen, wobei in der in Fig. 1 dargestellten Sitzstellung des Möbels das Element 1 als Sitzteil, das Element 2 als Rückenteil dient.

Ein Band 3 (schwarz gezeichnet) ist am Ende des Elementes 1 befestigt und verläuft über die Oberfläche dieses Elementes 1 zu einem Ende des Elementes 2, wo es befestigt ist.

Ein zweites Band 4 (hell gezeichnet) ist an einem Ende des Elementes 2 befestigt und verläuft über die Oberfläche dieses Elementes 2 zu einem Ende des Elementes 1 und ist dort befestigt. Dieses Ende liegt gegenüber jenem Ende, an dem das Band 3 befestigt ist.

Durch Abrollen des Elementes 2 auf dem stationären Element 1 (Fig. 2 bis 5) gelangt das Element 2 in die Stellung nach Fig. 6 in welcher es neben dem Element 1 liegt.

Die Bänder 3 und 4 könnten in einzelne Streifen aufgelöst sein, sie könnten aber auch jeweils als Ganzes die Elemente 1 und 2 überdecken, wobei sie zweckmäßig aus Möbelstoff bestehen.

Beim erfindungsgemäßen Ausführungsbeispiel nach den Fig. 7 und 8 liegt ein gepolstertes Element 11 auf einem Wagen oder einer Lade 15 und ist aus einem Möbelgestell 16 ausziehbar. Ein mittleres Band 13 ist an einem Ende des Elementes 11 befestigt, verläuft über die Oberfläche dieses Elementes und ist an einem Ende eines zweiten Elementes 12 befestigt.

Ein in zwei Einzelstreifen 14', 14" aufgeteiltes Band ist an einem Ende des Elementes 12 befestigt, verläuft über dessen Oberfläche und ist an einem Ende des Elementes 11 befestigt.

In der in Fig. 7 dargestellten Sitzstellung des Möbels steht hinter dem die Rückenlehne bildenden Element 12 ein Zusatzelement 10 aufrecht.

Bei der Umwandlung des Möbels von der Sitzstellung nach Fig. 7 in die Liegestellung nach Fig. 8 wird vorerst der Wagen oder die Lade 15 ausgezogen, das Zusatzelement 10 auf den frei gewordenen Platz gelegt und das Element 12 auf dem Element 11 abgerollt bis es in die in Fig. 8 dargestellte Liegestellung gelangt, wobei vorher noch Beine 17 ausgeklappt werden.

Wie aus den Zeichnungen ersichtlich ist das Band 13 mittig angeordnet und das in zwei Teile 14', 14" aufgeteilte zweite Band verläuft beidseitig des Bandes 13.

## Patentansprüche

1. Verwandlungsmöbel mit wenigstens zwei, vorzugsweise mindestens teilweise gepolsterten zueinander schwenkbaren Elementen (1, 2; 11, 12; 21, 22) und einem Möbelgestell (16), wobei jeweils zwei Elemente (1, 2; 11, 12; 21, 22) über Bänder (3, 4; 13, 14; 23, 24) miteinander verbunden sind, von denen ein Teil (3, 13, 23) vom Ende des einen Elementes (1, 11,21) über dessen Oberfläche zu einem Ende des anderen Elementes (2, 12, 22), und ein anderer Teil (4, 14, 24) vom Ende des anderen Elementes (2, 12, 22) über dessen Oberfläche zu einem Ende des einen Elementes (1, 11, 21) verläuft, wobei ein Element (11) ausziehbar auf dem Möbelgestell (16) liegt und ein Zusatzelement (10) angeordnet ist, das in der Sitzstellung des Möbels hinter dem die Rückenlehne bildenden zweiten Element (12) aufrecht steht und in der Liegestellung anschließend an das ausgezogene Element (11) liegt.

2. Verwandlungsmöbel nach Anspruch 1, **dadurch gekennzeichnet, dass** ein Band (13) auf den beiden Elementen (11, 12) mittig angeordnet ist und das andere Band (14), aufgeteilt in zwei Teile (14', 14"), beidseitig des einen Bandes (13) verläuft.

## Claims

1. A piece of convertible furniture having at least two, preferably at least partially upholstered elements (1, 2; 11, 12; 21, 22) which are pivotable relative to one another, and a furniture frame (16), wherein in each case two elements (1, 2; 11, 12; 21, 22) are connected to one another via straps (3, 4; 13, 14; 23, 24) of which one part (3, 12, 23) extends from the end of the one element (1, 11, 21) over the surface thereof to an end of the other element (2, 12, 22), and another part (4, 14, 24) extends from the end of the other element (2, 12, 22) over the surface thereof to an end of the one element (1, 11, 21), wherein one element (11) lies on the furniture frame (16) in an extendible manner, and an additional element (10) is arranged which, in the seat position of the piece of furniture, stands upright behind the second element (12) that forms the back rest and, in the lying position, lies adjacent to the extended element (11).

2. The piece of convertible furniture according to claim 1, **characterized in that** one strap (13) is arranged centrally on the two elements (11, 12) and the other strap (14) is divided in two parts (14', 14") and extends on both sides of the one strap (13).

## Revendications

1. Meuble transformable, comprenant au moins deux éléments (1, 2; 11, 12; 21, 22) pouvant pivoter l'un par rapport à l'autre et de préférence au moins partiellement capitonnés et un châssis de meuble (16), dans lequel respectivement deux éléments (1, 2; 11, 12; 21, 22) sont reliés entre eux par des bandes (3, 4; 13, 14; 23, 24) dont une partie (3, 13, 23) s'étend de l'extrémité d'un des éléments (1, 11, 21) en passant par sa surface vers l'extrémité de l'autre élément (2, 12, 22), et une autre partie (4, 14, 24) de l'extrémité de l'autre élément (2, 12, 22) en passant par sa surface vers l'extrémité de l'élément (1, 11, 21), un élément (11) étant disposé de manière à pouvoir être extrait du châssis de meuble (16) et étant disposé un élément supplémentaire (10) qui, dans la position d'assise du meuble, se dresse verticalement derrière le second élément (12) constituant le dossier et, dans la position de couchage, se trouve à la suite de l'élément extrait (11).

2. Meuble transformable selon la revendication 1, **caractérisé en ce qu'**une bande (13) est disposée centrée sur les deux éléments (11, 12) et que l'autre bande (14), divisée en deux parties (14', 14''), s'étend des deux côtés de l'une des bandes (13).
